# DEMANDE DE BREVET EUROPEEN

(11) **EP 4 624 315 A1**
(43) Date de publication de la demande: **01.10.2025**
(21) Numéro de dépôt: 24166358.2
(22) Date de dépôt: 26.03.2024
(51) Int. Cl.: B63B 21/50, F03B 13/26, B63B 35/44

(54) **ANCRE HYDROELECTRIQUE VERTICALE DYNAMIQUE**

(71) Demandeur: Archibras srl, 6870 Saint Hubert (BE)
(72) Inventeur: BRASSINE, Michel, 6800 LIBRAMONT (BE)
(74) Mandataire: AWA Benelux

(57) **Abrégé**

L'invention concerne une ancre hydroélectrique dynamique à production d'énergie hydroélectrique pour ancrer une structure flottante présente sur une masse d'eau reposant sur un fond et dont le niveau varie avec le temps entre un niveau minimal et un niveau maximal, l'ancre comprenant un système d'ancrage hydroélectrique vertical ainsi qu'une structure portante apte à être solidarisée en utilisation à la structure flottante,
ledit système d'ancrage hydroélectrique vertical comprenant :
- un palan avec câble comprenant au moins deux moufles, une moufle inférieure fixe et accrochée au fond de l'eau via un ancrage permanent et une moufle supérieure mobile et reliée à une partie inférieure de la structure portante ;
- une chaîne reliant d'une part la moufle inférieure du palan à sa première extrémité et l'ancrage permanent à sa seconde extrémité ;

et ladite structure portante comprenant :
- un groupe de conversion d'énergie;
- un système de freinage situé sur le groupe de conversion d'énergie destiné à ralentir/bloquer le mouvement d'entraînement de celui-ci,

en utilisation, ladite ancre hydroélectrique générant de l'électricité avec la variation du niveau d'eau grâce à la poussée d'Archimède,
caractérisé en ce que l'ancre hydroélectrique comprend également un contrôleur intelligent de commande comprenant :
- des détecteurs ;
- un dispositif de régulation de l'énergie potentielle permettant de stocker l'énergie potentielle afin de la libérer pour produire l'électricité au moment voulu, et,
- un dispositif de correction du système d'ancrage, comprenant des moyens pour augmenter ou diminuer la force d'ancrage de l'ancre hydroélectrique en fonction des forces externes qui sont appliquées sur la structure flottante

## Description

### Objet de l'invention

La présente invention se rapporte au domaine des dispositifs d'ancrage de structures flottantes, tel que par exemple les îles artificielles ou éoliennes flottantes. En particulier, la présente invention concerne une ancre hydroélectrique verticale qui permet, en plus de son rôle d'ancrage, de produire de l'électricité grâce à l'utilisation des mouvements de masses d'eau, tels que les marées.

### Etat de la technique

Ces dernières années l'évolution des techniques de construction, les obstacles mis par les populations environnantes et la rareté des sites disponibles ont incité la naissance des structures flottantes. Des îles artificielles flottantes existent au Sud de la Corée du Sud, des bâtiments de bureau et d'habitation sont construits près des côtes, à Amsterdam c'est-à-dire à l'abri des marées, en Hollande. Des éoliennes de grande puissance sont également installées sur des structures flottantes à l'abri de la vision terrestre, en des endroits où les vents sont plus favorables, au-dessus de fonds de mer profonds d'une centaine de mètres voire plus. Il en est de même pour les plateformes qui exploitent les gisements offshores de pétrole et de gaz.

Pour éviter que ces plateformes flottantes dérivent sous l'influence des vents, de la houle et des courants, elles doivent être maintenues en position. Traditionnellement, elles sont maintenues par des amarres fixées au fond de la mer et suffisamment longues pour permettre les déplacements verticaux induits par les marées, ces amarres étant donc positionnées de manière oblique entre la plateforme flottante et le fond marin.

Le document WO2022053244A1 divulgue une éolienne offshore, installée sur une plateforme flottante. La plateforme est ancrée au plancher sous-marin via un ancrage rigide afin d'arrimer l'éolienne. Un dispositif de réglage en hauteur est prévu pour modifier la distance verticale entre la plateforme flottante et le plancher sous-marin. De cette manière, l'état d'ancrage de la plateforme flottante supportant l'éolienne pourra être adapté en fonction des données météorologiques. Ce dispositif utilise des ballasts remplis d'eau et vidés par une pompe.

Les structures flottantes de l'art antérieur sont massives, afin de résister aux efforts externes tels que ceux provoqués par les grands vents par exemple. Il existe un réel intérêt d'optimiser les plateformes flottantes afin de les rendre les plus légères possibles pour en limiter les coûts de fabrication et de fonctionnement. En effet, tout immeuble disposé dans la mer et soumis aux vents et courants est maintenu en position horizontale fixe par la gravité de sa masse sur la fondation sur laquelle il repose et qui l'attache au fond. Eventuellement, en outre, par des amarres ancrées à distance pour empêcher sa dérive. Dans le cas des structures posées, la masse du bâtiment et de ses supports assure seule, par son inertie, la totalité de l'effort. Mais dans le cas des structures flottantes, le déficit d'inertie est compensé par la seule traction sur les amarres qui empêche les déplacements horizontaux. Dans les deux cas, le maximum de stabilité exige que la masse de la structure soit au moins largement suffisante pour faire face aux conditions atmosphériques extrêmes. Si cet impératif ne doit pas être pris en considération lorsque la masse est la raison d'être elle-même de l'objet, comme dans le cas d'habitations ou d'îles flottantes, il devient important lorsque la structure flottante n'a d'autre rôle que supporter l'objet mis en oeuvre, telle une éolienne ou toute autre station. L'importance de la masse à mettre en oeuvre, ainsi que la longueur et le diamètre des amarres, sont des facteurs importants pour évaluer le coût global et, donc, la rentabilité de l'installation.

D'autre part, une autre problématique actuelle concerne les besoins en énergie, et en particulier en électricité, qui ne cessent de croître. La consommation d'électricité augmente continuellement parce que cette forme d'énergie présente les possibilités les plus larges. Son défaut principal est d'être malaisément stockable. A cause des problèmes environnementaux liés aux émissions de CO₂, les techniques les plus diverses sont mises en oeuvre pour produire de l'électricité en évitant la combustion des énergies fossiles tout en protégeant le charbon et le pétrole en vue de leur utilisation dans des domaines où ils sont difficilement remplaçables, à savoir dans la chimie et dans certains modes de transport. Les sources d'énergie renouvelables les plus fréquemment utilisées pour produire de l'électricité sont le soleil, le vent et l'eau. Les deux premières sont déjà abondamment exploitées parce qu'elles sont plus aisément disponibles, mais elles sont éminemment intermittentes en durée comme en force. L'énergie issue de l'eau et particulièrement de la mer est beaucoup plus prévisible et surtout plus abondante, en étendue sur la surface du globe et en puissance vu les masses mises en jeu.

### Buts de l'invention

La présente invention a pour but de fournir un nouveau dispositif d'ancrage vertical pour structure flottante permettant, grâce à la poussée d'Archimède, de produire de l'électricité suite à la transformation de l'énergie fournie par la variation du niveau de liquide. Le dispositif selon l'invention, en plus de son rôle d'ancrage, a donc pour but de produire de l'électricité grâce à l'utilisation des mouvements de masses d'eau, tels que les marées.

Un des buts principaux de l'invention est également de fournir une ancre dynamique et intelligente, qui permet d'utiliser l'énergie qu'elle produit à bon escient. Le but est d'une part d'offrir une stabilité dynamique et non plus uniquement statique de la structure flottante en modifiant la force d'ancrage en fonction des efforts externes appliqués sur elle en temps réel, et d'autre part de pouvoir stocker de l'énergie potentielle afin de la libérer pour produire l'électricité au moment voulu.

Grâce à l'amélioration de la stabilité de la structure flottante à laquelle l'ancre est attachée, la présente invention permet de réduire le coût de sa construction et de son fonctionnement. L'épaisseur de la structure flottante associée pourra être diminuée grâce au dispositif d'ancrage particulier de la présente invention. Par ailleurs, étant donné que l'ancre de la présente invention est verticale et non oblique, une économie sur les amarres est également réalisée.

L'invention vise en particulier à fournir une ancre hydroélectrique « prête à poser », utilisable sur n'importe quelle structure flottante, et offrant l'avantage de fournir une production d'électricité uniquement grâce aux mouvements des masses d'eau.

Un autre but poursuivi par l'invention est de fournir un système simple, dont la mise en oeuvre ne doit pas forcément être réalisée par une main d'oeuvre qualifiée spécifiquement dans la construction sous-marine, et avec des coûts de réparation et d'entretien abordables.

### Principe de l'invention

La présente invention utilise la puissance contenue dans les déplacements de l'eau lors des marées pour produire un supplément d'électricité. En effet, la mer en surface par son immensité soumise aux vents peut constituer une importante source d'énergie houlomotrice par l'utilisation des vagues. Et sous la surface, les marées déplacent des masses incommensurables d'eau en un mouvement alternatif continu parfaitement prévisible. En effet, l'énergie de la mer est parfaitement prévisible, en heure et en puissance. Même si le mouvement ascendant ne dure que deux fois 6 heures et 12 minutes par jour, son potentiel énergétique incommensurable dépasse globalement celui des autres énergies naturelles.

Puisqu'elle concerne les mouvements de l'eau engendrés par les marées, la présente invention exploite la puissance développée, selon le principe d'Archimède, dans le sens vertical lors de chaque cycle de flux et reflux.

La poussée d'Archimède est la force que subit un corps plongé dans un fluide et soumis à un champ de gravité. Cette force, s'exerçant à l'opposé de la pesanteur qui lui donne naissance, est dirigée verticalement, du bas vers le haut, avec une intensité égale au poids du volume de fluide déplacé. Elle s'exprime en newton (N) et est fonction de la masse volumique du fluide, du volume déplacé et de l'accélération de la pesanteur. Sur la planète Terre, dans une eau de masse volumique 1.000, un volume immergé de 1m³ développe une force de 9.807 N.

L'énergie de la mer peut provenir de la houle des vagues, du ressac le long des côtes, des courants marins, des courants de marée (énergie marémotrice), des différences de température ou de la surpression osmotique de l'eau salée. Sur terre, l'eau peut également générer de l'énergie si elle est retenue dans un barrage ou un réservoir, ou si elle est le siège d'un mouvement ou d'un courant.

La présente invention se base sur le dispositif tel que décrit dans le document BE102 90 29 B1, plus précisément étant un système de conversion en énergie électrique de l'énergie liée aux déplacements d'une masse d'eau.

### Principaux éléments caractéristiques de l'invention

La présente invention se rapporte à une ancre hydroélectrique dynamique à production d'énergie hydroélectrique pour ancrer une structure flottante présente sur une masse d'eau reposant sur un fond et dont le niveau varie avec le temps entre un niveau minimal et un niveau maximal, ladite ancre comprenant un système d'ancrage hydroélectrique vertical ainsi qu'une structure portante apte à être solidarisée en utilisation à la structure flottante,
ledit système d'ancrage hydroélectrique vertical comprenant :
   - un palan avec câble comprenant au moins deux moufles, une moufle inférieure fixe et accrochée au fond de l'eau via un ancrage permanent et une moufle supérieure mobile et reliée à une partie inférieure de la structure portante ;
   - une chaîne reliant d'une part la moufle inférieure du palan à sa première extrémité et l'ancrage permanent à sa seconde extrémité ;
et ladite structure portante comprenant :
   - un groupe de conversion d'énergie;
   - un système de freinage situé sur le groupe de conversion d'énergie destiné à ralentir/bloquer le mouvement d'entraînement de celui-ci,
en utilisation, ladite ancre hydroélectrique générant de l'électricité avec la variation du niveau d'eau grâce à la poussée d'Archimède,
caractérisé en ce que l'ancre hydroélectrique comprend également un contrôleur intelligent de commande comprenant :
   - des détecteurs pour fournir un ensemble de données au contrôleur intelligent,
   - un dispositif de régulation de l'énergie potentielle permettant de stocker l'énergie potentielle afin de la libérer pour produire l'électricité au moment voulu, ledit contrôleur intelligent commandant le système de freinage afin de ne libérer la structure portante que selon les circonstances et les besoins, lorsque le niveau d'eau a atteint un niveau déterminé ;
   - un dispositif de correction du système d'ancrage, comprenant des moyens pour augmenter ou diminuer la force d'ancrage de l'ancre hydroélectrique en fonction des forces externes qui sont appliquées sur la structure flottante.

Selon des formes d'exécution préférées de l'invention, l'ancre hydroélectrique comprend en outre une des caractéristiques suivantes, ou une combinaison appropriée de celles-ci :
- les moyens pour augmenter ou diminuer la force d'ancrage de l'ancre hydroélectrique utilisent l'électricité générée par l'ancre hydroélectrique pour contrer les efforts externes appliqués sur la structure flottante ;
- l'énergie est produite grâce au déplacement vertical de la structure portante, en utilisation, avec la variation du niveau d'eau, sous l'effet de la poussée d'Archimède et, via le palan qui entraîne son câble en traction, ledit câble se déroulant de l'enrouleur/dérouleur, la rotation dudit enrouleur/dérouleur provoquant l'actionnement dudit générateur via le multiplicateur pour générer l'électricité ;
- l'ancre comprend un dispositif de conservation de l'électricité produite par le générateur ;
- le contrôleur intelligent tient compte de valeurs mesurées via différents capteurs placés sur la structure portante pour déterminer le fonctionnement de l'ancre et de son groupe de conversion ;
- les moyens pour augmenter ou diminuer la force d'ancrage du dispositif de correction de l'ancrage utilisent soit le groupe de conversion fonctionnant comme moteur, soit le système de freinage pour modifier la force d'ancrage ;
- le générateur d'électricité du groupe de conversion peut fonctionner comme moteur pour actionner le dispositif de correction du système d'ancrage ou pour alimenter tout autre dispositif électrique présent sur la structure portante ;
- le groupe de conversion d'énergie comprend un enrouleur/dérouleur, un multiplicateur et un générateur d'électricité, l'enrouleur/dérouleur étant apte à actionner le générateur d'électricité via le multiplicateur ;
- le groupe de conversion d'énergie se trouve sur la surface émergée de la structure portante ;
- le groupe de conversion comprend un enrouleur/dérouleur, dont l'axe est, à l'une de ses extrémités, en connexion avec le multiplicateur auquel il transmet son mouvement rotatif et, à l'autre de ses extrémités, en connexion avec un système de freinage ;
- l'ancre comprend une assistance électrique pour enrouler le câble autour de l'enrouleur/dérouleur, une fois que la structure portante redescend avec le mouvement d'eau descendant, l'assistance électrique consistant en l'inversion du mouvement rotatif du groupe de conversion.

L'invention se rapporte également à un groupement d'ancres hydroélectriques dynamiques. Le groupement est caractérisé en ce que les contrôleurs intelligents respectifs communiquent entre eux.

L'invention se rapporte également à un ancrage permanant de l'ancre hydroélectrique dynamique.

### Brève description des figures

La figure 1 représente une vue en coupe d'une forme d'exécution d'une ancre selon la présente invention, le dispositif étant situé en mer, associé à une plateforme flottante.
La figure 2 représente une vue en coupe d'une plateforme flottante équipée de trois ancres hydroélectriques verticales selon la présente invention.
La figure 3 représente une vue du dessus de la plateforme flottante équipée des trois ancres hydroélectriques verticales de la figure 2.
La figure 4 représente une vue de détails du système de palan à moufles utilisé et de la structure portante avec son contenu.
La figure 5 représente une vue de détails de l'ancrage permanent constitué de plusieurs masses successives.

### Description d'une forme d'exécution préférée de l'invention

La présente invention concerne une ancre hydroélectrique dynamique. Celle-ci est apte, en utilisation, à être accrochée à une structure flottante quelconque, telle qu'une île artificielle ou une plateforme d'éolienne flottante, afin de l'ancrer au fond d'une masse d'eau et de produire en même temps de l'énergie hydroélectrique.

L'ancre hydroélectrique de la présente invention est dynamique et intelligente, afin de produire, stocker ou libérer l'électricité en temps voulu en fonction des contraintes extérieures, ainsi que de stabiliser activement la structure flottante associée. Pour ce faire, elle comprend un système intelligent, tel qu'expliqué plus précisément dans la suite de la description, qui va tenir compte d'un ensemble de données, mesurées via des capteurs pouvant être de tout type 15.

L'ancre hydroélectrique 1 de la présente invention, telle que représentée sur la figure 1, comprend d'une part un système d'ancrage hydroélectrique vertical 2 et d'autre part une structure portante 11. La structure portante 11 est par exemple sous forme de châssis, et reprend un ensemble des éléments de l'ancre hydroélectrique 1. La structure portante 11 pourra être solidarisée à une structure flottante quelconque 10 lors de l'utilisation. De cette manière, l'ancre hydroélectrique 1 de la présente invention est un dispositif indépendant de la structure flottante 10.

Tel qu'illustré sur la Figure 1, le système d'ancrage vertical 2 comprend une chaîne 6 et un ancrage permanent 8 permettant d'ancrer la structure portante 11 au fond de l'eau. Afin d'optimiser la transformation d'énergie, le système d'ancrage vertical 2 comprend également un palan à moufles 3 relié à l'ancrage 8 via la chaîne 6. Le palan 3 comprend une moufle inférieure fixe 4, une moufle supérieur mobile 5 et un câble 31 reliant les deux moufles 4, 5. En effet, tel que représenté sur la figure 4, le câble 31 du palan 3 est attaché à l'une de ses extrémités à la moufle inférieure fixe 4, et l'autre extrémité est enroulée autour d'un enrouleur/dérouleur 17 appartenant à un groupe de conversion 9. A l'endroit où il rejoint la structure portante 11, le câble 31 du palan 3 est de préférence protégé par un guide câble à quatre voies 18, comme illustré sur la Figure 4. L'enrouleur/dérouleur 17 et le groupe de conversion 9 se trouvent sur la structure portante 11. Le groupe de conversion 9 comprend également de préférence un générateur d'électricité 19 et un multiplicateur 14 qui assure la compatibilité entre la vitesse de rotation de l'enrouleur/dérouleur 17 et les exigences du générateur 19.

De manière générale, une moufle d'un palan est composée d'un assemblage de plusieurs réas (ou poulies) sur une même chape (un même axe). Le nombre de réas est de préférence le même sur les deux moufles. Un câble passe successivement d'une réa de la première moufle à une réa de la seconde moufle et réciproquement, pour former un nombre de brins qui est égal au nombre de réas. Dans le cas présent, comme représenté schématiquement sur la figure 4, le palan 3 se compose ainsi de deux groupes de réas 7 répartis en deux moufles 4, 5. Tel qu'expliqué précédemment, la première moufle, la moufle inférieure 4, est fixe et accrochée au fond de l'eau via la chaine 6 et l'ancrage 8. La seconde moufle, la moufle supérieure 5, est mobile et reliée à la partie inférieure de la structure portante 11. Le câble 31 passe successivement d'une moufle à l'autre de ce palan 3. Le point de départ du câble 31 est fixé indistinctement sur l'une ou l'autre moufle 4,5 mais le dernier réa 7 qui doit envoyer le câble 31 vers le groupe de conversion 9 se trouve de préférence sur la moufle inférieure fixe 4. Le palan 3 permet d'augmenter la vitesse de déplacement de son câble 31 et par conséquent la vitesse de rotation de l'enrouleur/dérouleur 17. Quelle que soit la disposition adoptée, le pouvoir démultiplicateur du palan 3 est proportionnel au nombre de brins, c'est à dire au nombre de passage que fait le câble 31 entre les deux assemblages de réas 7 qui constituent chacune des moufles 4, 5.

Avec la variation du niveau d'eau, et en particulier selon la présente invention, avec la montée du niveau d'eau de la marée montante par exemple, la structure portante 11, qui est solidarisée en utilisation à une structure flottante 10, se déplace verticalement, entraînant le câble 31 du palan 3 qui se déroule de l'enrouleur/dérouleur 17. Au début de chaque cycle de marée montante, le câble 31 se trouve enroulé au maximum autour de l'enrouleur/dérouleur 17 dont la rotation sera induite par le déroulement du câble 31. Le système d'ancrage hydroélectrique vertical 2 de l'ancre 1 de la présente invention utilise donc le principe d'Archimède qui s'exerce linéairement depuis le centre de la Terre. La structure portante 11 en combinaison avec la structure flottante 10 monte verticalement avec le niveau d'eau, et développe une force de traction proportionnelle au volume de liquide déplacé et de la densité du liquide. Cette force de traction est transformée grâce au câble 31 du palan 3, en une force de rotation qui s'applique sur l'enrouleur/dérouleur 17 autour duquel le câble 31 du palan 3 est enroulé. L'enrouleur/dérouleur 17 se trouve ainsi animé d'un mouvement rotatif issu du mouvement obligatoirement linéaire provenant de la poussée d'Archimède. Cette rotation est transmise au générateur électrique 19 au travers d'un multiplicateur 14 qui adapte les vitesses à des valeurs indispensables à la bonne marche des différents éléments.

Au début de la montée de l'eau, l'ensemble de la structure flottante/portante 10 et 11, retenu par le palan 3 s'enfonce progressivement dans l'eau en fonction de la résistance mécanique exercée par le groupe de conversion 9 et commence à exercer son pouvoir de traction. L'ancre 1 devient ainsi un pilier vertical qui participe à la stabilité de l'ensemble. Une fraction du poids de la structure flottante 10, indispensable pour assurer son maintien en position, est remplacée par la traction verticale exercée l'ancre hydroélectrique 1 de la présente invention. Il en résulte une économie financière, sur le coût de la structure flottante 10 et sur celui des amarres de maintien en position. Pour bénéficier au mieux de sa puissance ascensionnelle, la résistance mécanique exercée par le groupe de conversion 9 doit être adaptée pour maintenir l'ensemble de la structure flottante/portante 10 et 11 immergé au maximum déterminé. Au début de la descente du niveau de l'eau, l'ensemble de la structure flottante/portante 10 et 11 sort progressivement de l'eau avant de perdre tout pouvoir de traction. Lors de sa descente, il se trouve entraîné vers le bas non seulement par gravité du fait de sa masse mais également, préférablement selon l'invention, par une assistance électrique de puissance réduite générée par le groupe de conversion 9 qui assure le bon mouvement du palan 3 et l'enroulement de son câble 31 autour de l'enrouleur/dérouleur 17.

L'ancre hydroélectrique 1 de l'invention comprend également un système de freinage 13 situé sur l'axe de l'enrouleur/dérouleur 17 et du groupe de conversion 9 destiné à ralentir et/ou bloquer le mouvement d'entraînement de celui-ci. Préférablement, l'actionnement du système de freinage est purement magnétique (pour éviter tout système hydraulique), sur un disque placé sur l'axe du groupe générateur. Il peut s'agir de plaquettes exerçant une pression sur les faces d'un disque placé entre le générateur/moteur et le multiplicateur, ou d'un dispositif semblable aux systèmes ABS (Antilock Braking System) capable également de contrôler le sens de rotation de l'enrouleur/dérouleur 17.

Tel qu'expliqué précédemment, l'ancre hydroélectrique dynamique 1 de la présente invention comprend un contrôleur intelligent 12 permettant à l'ancre 1 d'agir dynamiquement pour bénéficier à la structure flottante à laquelle elle est attachée. Le contrôleur intelligent 12 reçoit les informations des capteurs 15 et agit en conséquence en envoyant les informations nécessaires au système de freinage 13 et/ou au générateur 19 qui se trouve dans le groupe de conversion 9. Ce contrôleur 12 a deux fonctions principales. Pour remplir ces deux fonctions, le contrôleur 12 comprend d'une part un dispositif de correction de l'ancrage, et d'autre part un dispositif de régulation de l'énergie potentielle. Le dispositif de correction de l'ancrage permet d'augmenter ou diminuer la résistance de l'ancre (en agissant sur la résistance du groupe de conversion 9) et joue, en utilisation, un rôle d'anti basculement de la structure flottante 10 en fonction des conditions externes. Le dispositif de régulation quant à lui agit sur le système de freinage 13, afin de stocker l'énergie potentielle contenue dans la structure flottante 10 pour la libérer et produire l'électricité au moment voulu.

Tel qu'expliqué précédemment, la première fonction du contrôleur intelligent 12 est d'offrir une stabilité dynamique au lieu d'une stabilité purement statique de la structure flottante 10 à laquelle les structures portantes 11 sont liées. Etant donné que les conditions atmosphériques sont éminemment variables, la caractéristique « dynamique » de l'ancre peut être inactivée lorsque cela n'est pas utile et être activée, de jour comme de nuit, automatiquement, selon les besoins. Ceci peut être en cas de mauvais temps, soit, en ne considérant que la vitesse du vent, approximativement 15 à 20% du temps. Pour participer activement à la stabilité de la structure flottante, la résistance de chaque ancre 1 doit être réglée en fonction de sa position et des circonstances. Le contrôleur intelligent 12 doit donc tenir compte en permanence de diverses informations, comme le sens de la marée déterminé par le sens de déplacement du câble, les variations des conditions atmosphériques et de la hauteur du tirant d'eau. Ces valeurs sont mesurées via différents capteurs 15 placés de préférence sur la structure portante 11.

Ce sont ces valeurs mesurées par les différents capteurs 15 qui serviront à déterminer le fonctionnement de l'ancre 1 et, en particulier, de son groupe de conversion 9. Dans le cas de la présente invention, le générateur d'électricité du groupe de conversion 9 peut, au lieu de produire de l'électricité, fonctionner comme moteur, en étant alimenté en électricité, afin par exemple de réaliser les corrections d'ancrage nécessaires. Ceci dans le but de réduire l'importance, donc le coût, de la structure flottante 10 et de ses amarres.

Le dispositif de correction du système d'ancrage (non illustré) permet également de participer au dynamisme de l'ancre 1 et joue, en utilisation, un rôle d'anti basculement de la structure flottante 10 et des superstructures attachées à celle-ci. Le dispositif de correction comprend des moyens pour augmenter ou diminuer la force d'ancrage du système d'ancrage vertical 2 de l'ancre hydroélectrique 1, en fonction des forces externes appliquées à la structure flottante 10. Le dispositif de correction va modifier la force d'ancrage en fonction des données reçues par le contrôleur intelligent 12 (qui agit en fonction des mesures prises par les capteurs 15). En fonction des forces externes qui sont appliquées sur la structure flottante 10, les moyens pour augmenter ou diminuer la force d'ancrage vont, lors de marée descendante, utiliser le groupe de conversion 9 (qui agira dans ce cas comme moteur) ou, lors de marée montante, le système de freinage 13 pour contrer les efforts externes appliqués sur la structure flottante 10.

De préférence, plusieurs ancres hydroélectriques 1 selon la présente invention sont mises en relation avec une seule structure flottante 10. Elles peuvent être disposées sur le périmètre de la structure flottante 10, en particulier du côté des vents dominants. Dans ce cas, les ancres 1 communiquent entre elles par l'intermédiaire du contrôleur intelligent 12 (soit un contrôleur pour chaque ancre, les contrôleurs communiquant entre eux, soit un seul contrôleur pour toutes les ancres) et permettent d'offrir une stabilité dynamique améliorée de la structure flottante 10 (voir par exemple la Figure 3 qui comprend trois dispositifs). Lorsque les conditions l'exigent (tempête, vent violent) et qu'il y a danger de basculement, la production d'électricité peut être suspendue sur certaines ancres et la résistance des ancres situées face au vent peut être augmentée de façon à s'opposer aux forces horizontales de basculement. En cas de marée montante, le système de freinage 13 agit pour retarder la montée de la structure et maintenir enfoncées les ancres qui sont situées face au vent. Une partie de la production totale d'électricité n'est ainsi pas produite puisque le déplacement ascendant de la structure est empêché. En cas de marée descendante, alors que tous les groupes de conversion 9 consomment de l'électricité pour rembobiner le câble, ceux des ancres situées face au vent exercent plus de puissance pour maintenir ces ancres enfoncées dans l'eau. La possibilité de faire varier la force d'ancrage de l'ancre hydroélectrique 1 permet de contrer des efforts externes et de reprendre certains efforts qui sont normalement repris par la structure flottante 10, notamment en augmentant sa hauteur et son poids. Grâce à l'ancre hydroélectrique dynamique 1 de la présente invention, la hauteur et le poids de la structure flottante 10 à laquelle elle sera combinée pourront être diminués, et leur coûts aussi. Cette amélioration de la stabilité permet donc une économie financière. Ceci est particulièrement intéressant dans le cas des structures flottantes relativement légères comme, par exemple les flotteurs qui supportent les éoliennes.

Comme expliqué précédemment, la seconde fonction du contrôleur intelligent 12 est de réguler la production d'énergie. Le contrôleur intelligent 12 comprend un dispositif de régulation qui agit sur le système de freinage 13 afin de réguler la production d'énergie, en stockant l'énergie potentielle contenue dans la structure flottante afin de la libérer pour produire l'électricité au moment voulu. Le dispositif de régulation est commandé par les capteurs 15 de niveau d'eau, afin de libérer la structure flottante 10 via la structure portante 11 au moment désiré, selon les circonstances et les besoins, lorsque le niveau d'eau a atteint un niveau déterminé. En maintenant la structure flottante enfoncée dans l'eau, on peut stocker l'énergie potentielle, et la libérer au moment opportun (par exemple quand l'électricité est plus chère). Le dispositif peut donc servir de moyen de stockage de l'énergie électrique. Le dispositif peut agir sur le système de freinage 13 pour exercer une force de traction sur la structure portante 11 par l'intermédiaire du palan 3. Il en résulte un enfoncement de la structure flottante 10 qui déplace un volume d'eau supplémentaire susceptible de devenir source d'énergie lorsqu'elle sera libérée.

Préférablement, l'ancre hydroélectrique 1 comprend également un dispositif de conservation 16 de l'électricité (batterie, accumulateur,...). Le dispositif de conservation 16 (batterie, accumulateur,..) prélève pour sa recharge une partie de l'électricité produite lors de la marée montante, et de cette manière, une partie de l'électricité produite peut être stockée pour la rendre réutilisable selon les besoins, notamment par le dispositif de correction du système d'ancrage 14, et pour le rembobinage du câble. Par exemple, lors de la marée montante, l'électricité est consommée par le système de freinage 13 et lors de la marée descendante, par les groupes de conversion 9 pour rembobiner le câble et, en cas de besoin, pour maintenir enfoncées certaines ancres.

Plus on maintient la structure flottante 10 enfoncée dans l'eau, plus la force ascensionnelle sera élevée. En le libérant au moment où sa course est la plus longue, sa vitesse est augmentée et la durée de son parcours est d'autant plus diminuée pour bénéficier de toute sa puissance.

Tel qu'expliqué précédemment, les capteurs 15 peuvent être de différents types. L'ancre hydroélectrique 1 est munie de préférence d'au moins un capteur de niveau d'eau qui informe le niveau d'enfoncement de la structure flottante 10, à savoir la hauteur de la partie émergente et, par soustraction, la hauteur du tirant d'eau. Dans le cas où une structure flottante 10 comprend plusieurs ancres hydroélectriques et au moins trois points de mesures par capteur sur le périmètre de la structure flottante 10 (voir figure 2), ces capteurs 15 peuvent être calibrés selon une ligne horizontale. Par calcul intelligent, les capteurs 15 déterminent le degré d'enfoncement de la structure flottante 10, et donc, le volume d'eau supplémentaire déplacé en réponse à la résistance mécanique de l'ensemble des ancres 1. Par calcul également, ils informent sur l'inclinaison subie par la structure flottante 10. L'ancre hydroélectrique 1 peut également être munie de capteurs de verticalité. Placé le long du mat d'une éolienne, un capteur de verticalité renseigne le niveau d'inclinaison suite à l'action du vent. L'analyse de ses informations permet une action intelligente sur les ancres 1 pour participer à la stabilité de l'ensemble.

La figure 5 illustre un processus de constitution de l'ancrage permanent 8. Quelle que soit la profondeur de l'eau en dessous de la structure flottante 1, la fixation de l'ensemble doit être suffisante pour résister en toutes circonstances à la force d'attraction exercée par celle-ci. L'ensemble de moufle inférieure 4 du palan 3 est maintenu au fond de l'eau par l'ancrage permanent 8 qui repose sur le fond. Afin de constituer une masse suffisante pour l'ancrage permanent 8, sans devoir mobiliser un engin de levage très important, il est utile d'être capable d'ajouter progressivement des masses plus petites et plus facilement déplaçables. L'ancrage 8 de la présente invention est donc de préférence formé de plusieurs masses 81 successives, comme illustré sur la Figure 4. Celles-ci sont percées sur toute leur épaisseur d'une fente 82 dont la largeur est légèrement supérieure au diamètre de la chaîne d'ancrage 6. A proximité du centre de gravité de la masse 81, la partie inférieure de la fente comporte une encoche 83 qui assurera que l'axe métallique 84 reste en position. De cette manière, afin de constituer l'ancrage permanent 8, une première masse 81 est déposée sur le fond de la mer au bout de la chaîne d'ancrage 6 qui restera en place à laquelle sera attachée la partie inférieure fixe du palan 3. Les masses successives 81 seront insérées autour de la chaîne d'ancrage 6 par glissement de celui-ci au travers de la fente, tel que représenté sur la figure 4. Elles sont soutenues par un cordage double 85, comprenant un brin courant 86 et un brin dormant 87, noué autour de l'axe métallique 84 par un noeud qui se défait à distance grâce à la traction sur son brin courant 86. Le brin dormant 87 de ce câble double 85 supporte le poids de la masse 81 pour sa mise à l'eau et contrôle sa descente le long de la chaîne 6. Arrivé au contact avec la masse précédente, le noeud est libéré par traction sur le brin courant 86, l'axe métallique 84 est abandonné et le cordage double 85 peut être remonté et utilisé pour la mise en place de la masse suivante. Ainsi se constitue progressivement une masse aussi importante que nécessaire pour former l'ancrage permanent 8.

Le fait que l'ancrage permanent soit formé de plusieurs masses successives permet d'effectuer toutes les manipulations hors de l'eau. A titre d'exemple, il s'agit de disque en béton de 2 m de diamètre et 0,63 m d'épaisseur, soit 2 m³ de volume. Dans l'air, il pèse 4,800 kg ou 4,8 tonnes. Dans l'eau, son poids se réduit à 2,8 tonnes. La forme de cette masse peut-être quelconque.

### Liste des symboles de référence

- 1: Ancre hydroélectrique dynamique
- 2: Système d'ancrage vertical
- 3: Palan avec câble
- 4: Moufle inférieure fixe
- 5: Moufle supérieure mobile
- 6: Chaîne
- 7: Réas du palan
- 8: Ancrage permanent
- 9: Groupe de conversion
- 10: Structure flottante
- 11: Structure portante
- 12: Contrôleur intelligent
- 13: Système de freinage
- 14: Multiplicateur
- 15: Détecteurs divers et variés
- 16: Dispositif de conservation de l'électricité
- 17: Enrouleur/dérouleur
- 18: Guide câble à 4 voies
- 19: Générateur
- 31: Câble du palan, reliant les deux moufles
- 81: Masses successives de l'ancrage 8
- 82: Fente de la masse
- 83: Encoche de la masse
- 84: Axe métallique
- 85: Cordage à double brin pour formation de l'ancrage 8
- 86: Brin courant du cordage double
- 87: Brin dormant du cordage double

## Revendications

1. Ancre hydroélectrique dynamique (1) à production d'énergie hydroélectrique pour ancrer une structure flottante (10) présente sur une masse d'eau reposant sur un fond et dont le niveau varie avec le temps entre un niveau minimal et un niveau maximal, ladite ancre (1) comprenant un système d'ancrage hydroélectrique vertical (2) ainsi qu'une structure portante (11) apte à être solidarisée en utilisation à la structure flottante (10),
ledit système d'ancrage hydroélectrique vertical (2) comprenant :
- un palan avec câble (3) comprenant au moins deux moufles, une moufle inférieure fixe (4) et accrochée au fond de l'eau via un ancrage permanent (8) et une moufle supérieure mobile (5) et reliée à une partie inférieure de la structure portante (11) ;
- une chaîne (6) reliant d'une part la moufle inférieure (4) du palan (3) à sa première extrémité et l'ancrage permanent (8) à sa seconde extrémité ;
et ladite structure portante comprenant :
- un groupe de conversion d'énergie (9);
- un système de freinage (13) situé sur le groupe de conversion d'énergie (9) destiné à ralentir/bloquer le mouvement d'entraînement de celui-ci ;
en utilisation, ladite ancre hydroélectrique (1) générant de l'électricité avec la variation du niveau d'eau grâce à la poussée d'Archimède,
**caractérisé en ce que** l'ancre hydroélectrique (1) comprend également un contrôleur intelligent (12) de commande comprenant :
- des détecteurs (15) pour fournir un ensemble de données au contrôleur intelligent (12),
- un dispositif de régulation de l'énergie potentielle permettant de stocker l'énergie potentielle afin de la libérer pour produire l'électricité au moment voulu, ledit contrôleur intelligent commandant le système de freinage (8) afin de ne libérer la structure portante (11) que selon les circonstances et les besoins, lorsque le niveau d'eau a atteint un niveau déterminé, et
- un dispositif de correction du système d'ancrage, comprenant des moyens pour augmenter ou diminuer la force d'ancrage de l'ancre hydroélectrique (1) en fonction des forces externes qui sont appliquées sur la structure flottante (10).

2. Ancre hydroélectrique dynamique (1) selon la revendication 1, **caractérisée en ce que** lesdits moyens pour augmenter ou diminuer la force d'ancrage de l'ancre hydroélectrique utilisent l'électricité générée par l'ancre hydroélectrique (1) pour contrer les efforts externes appliqués sur la structure flottante (10).

3. Ancre hydroélectrique dynamique (1) selon l'une quelconque des revendications précédentes, **caractérisée en ce que** le groupe de conversion d'énergie (9) comprend un enrouleur/dérouleur (17), un multiplicateur (14) et un générateur d'électricité (19), l'enrouleur/dérouleur (17) étant apte à actionner le générateur d'électricité (19) via le multiplicateur (14).

4. Ancre hydroélectrique dynamique (1) selon l'une quelconque des revendications précédentes, **caractérisée en ce que** l'énergie est produite grâce au déplacement vertical de la structure portante (11), en utilisation, avec la variation du niveau d'eau, sous l'effet de la poussée d'Archimède et, via le palan (3) qui entraîne son câble (31) en traction, ledit câble (31) se déroulant de l'enrouleur/dérouleur (17), la rotation dudit enrouleur/dérouleur (17) provoquant l'actionnement dudit générateur (19) via le multiplicateur (14) pour générer l'électricité.

5. Ancre hydroélectrique dynamique (1) selon l'une quelconque des revendications précédentes, **caractérisée en ce qu'**elle comprend un dispositif de conservation (16) de l'électricité produite par le générateur (19).

6. Ancre hydroélectrique dynamique (1) selon l'une quelconque des revendications précédentes, **caractérisée en ce que** le contrôleur intelligent (12) tient compte de valeurs mesurées via différents capteurs (15) placés sur la structure portante (11) pour déterminer le fonctionnement de l'ancre (1) et de son groupe de conversion (9).

7. Ancre hydroélectrique dynamique (1) selon l'une quelconque des revendications précédentes, **caractérisée en ce que** les moyens pour augmenter ou diminuer la force d'ancrage du dispositif de correction de l'ancrage utilisent soit le groupe de conversion (9) fonctionnant comme moteur, soit le système de freinage (13) pour modifier la force d'ancrage.

8. Ancre hydroélectrique dynamique (1) selon l'une quelconque des revendications précédentes, **caractérisée en ce que** le générateur d'électricité du groupe de conversion (9) peut fonctionner comme moteur pour actionner le dispositif de correction du système d'ancrage ou pour alimenter tout autre dispositif électrique présent sur la structure portante (11).

9. Ancre hydroélectrique dynamique (1) selon l'une quelconque des revendications précédentes, **caractérisée en ce que** le groupe de conversion d'énergie (9) se trouve sur la surface émergée de la structure portante (11).

10. Ancre hydroélectrique dynamique (1) selon l'une quelconque des revendications précédentes, **caractérisée en ce que** le groupe de conversion (9) comprend un enrouleur/dérouleur (17), dont l'axe est, à l'une de ses extrémités, en connexion avec le multiplicateur (14) auquel il transmet son mouvement rotatif et, à l'autre de ses extrémités, en connexion avec un système de freinage (13).

11. Ancre hydroélectrique dynamique (1) selon l'une quelconque des revendications précédentes, **caractérisée en ce qu'**elle comprend une assistance électrique pour enrouler le câble autour de l'enrouleur/dérouleur, une fois que la structure portante (11) redescend avec le mouvement d'eau descendant, l'assistance électrique consistant en l'inversion du mouvement rotatif du groupe de conversion.

12. Groupement d'ancres hydroélectriques dynamiques (1) comprenant au moins trois ancres hydroélectriques dynamiques (1) selon l'un des revendications 1 à 11, étant mises en relation avec une seule structure flottante (10).

13. Groupement d'ancres hydroélectriques dynamiques (1) selon la revendication 12 **caractérisé en ce que** les contrôleurs intelligents respectifs (12) communiquent entre eux.

14. Ancrage permanant (8) de l'ancre hydroélectrique dynamique (1) selon la revendication 1, **caractérisé en ce qu'**il comprend au moins deux masses (81), chaque masse (81) comprend une fente (82) dans son épaisseur, permettant d'y place une chaîne (6) en utilisation, la partie inférieure de la fente (82) comporte une encoche (83) contenant un axe métallique (84) amovible pour assurer maintenir le cordage double (85) en position.
